# EUROPÄISCHE PATENTANMELDUNG

(11) **EP 2 020 279 A1**
(43) Veröffentlichungstag der Anmeldung: **04.02.2009**
(21) Anmeldenummer: 08104135.2
(22) Anmeldetag: 28.05.2008
(51) Int. Cl.: B25H 1/00, B25F 5/02

(54) **Momenthebel**

(30) Priorität: 31.07.2007 DE 102007000417
(71) Anmelder: HILTI Aktiengesellschaft, 9494 Schaan (LI)
(72) Erfinder: Müller, Sören, 86859, Igling (DE)
(74) Vertreter: Wildi, Roland

(57) **Zusammenfassung**

Ein Momenthebel (1) mit einer zur Montage am Gehäuseflansch (2) einer zumindest teilweise um eine Drehachse (A) drehenden Handwerkzeugmaschine (3) geeignete Klemmschelle (4) und mit einem, mit dieser verbundenen, radialen Seitenhebel (5), der endseitig eine axial orientierte Kontakfläche (6) aufweist, wobei der Seitenhebel (5) über ein Schwenkgelenk (7) axial schwenkbar mit der Klemmschelle (4) verbunden ist.

## Beschreibung

Die Erfindung bezeichnet einen an den Gehäuseflansch einer zumindest teilweiser drehenden Handwerkzeugmaschine festlegbaren Momenthebel.

Üblicherweise wird bei drehenden Handwerkzeugmaschinen, wenn diese grosse Drehmomente übertragen sollen, am Gehäuseflansch mit einer Klemmschelle ein radial zur Drehachse verlaufender Seitenhandgriff befestigt. Dadurch stellt der Seitenhandgriff einen Momenthebel bezüglich des letztendlich vom handhabenden Nutzer aufgenommenen Drehmoments dar.

Beim handgeführten Diamantkernbohren im Untergrund, bei dem mit einer handgeführten, drehenden Handwerkzeugmaschine eine Kernbohrkrone angetrieben wird, treten bohrverfahrensbedingt hohe Drehmomente über den gesamten Bohrprozess auf. Hohe Drehmomentspitzen, wie sie beim Verkanten der Kernbohrkrone im Kreisringloch auftreten, werden bei modernen Handwerkzeugmaschinen durch aktive oder passive Sicherheitskupplungen sicher vermieden.

Nach der GB2124536 ist direkt am Aussengehäuse einer Handwerkzeugmaschine über ein Schwenkgelenk ein längs der Drehachse verschwenkbarer Moment hebel befestigt, an dessen Ende der sich wahlweise radial oder tangential erstreckende Seitenhandgriff angeordnet ist.

Nach der DE10106050 ist ein tangential zur Drehachse orientierter Bügel handgriff mit einer Klemmschelle am Gehäuseflansch einer Handbohrmaschine starr befestigt.

Nach der DE3138516 ist der Seitenhandgriff an der Klemmschelle über eine Stange mit einem Körper anschlag für den Oberkörper des Nutzers verbunden.

Nach der AT389668B ist zur Positionierung eines Dosensenkers ein Passstück axial verschieblich mit einer Klemmschelle am Gehäuseflansch befestigt, nach der DE3928541 ein fester Führungsstift zur Führung in einem Bohrloch.

Nach der EP0234066 sind zur Aufnahme des Drehmoments an der Klemmschelle zwei diametral gegenüberliegende radiale Seitenhebel angeordnet, die jeweils endseitig axial verschiebliche Stützbeine aufweisen, die mit ihren axial orientierten Kontaktflächen auf dem Untergrund stehen. Die Stützbeine liegen seitlich an dem auf dem Untergrund liegenden zu bohrenden Profilträger an und übertragen somit auf diesen das Drehmoment. Dies ist beim Diamantkernbohren im Untergrund nicht möglich.

Die Aufgabe besteht in der Realisierung eines zum handgeführten Diamantkernbohren im Untergrund geeigneten Moment hebels.

Die Aufgabe wird im Wesentlichen durch die Merkmale des Anspruchs 1 gelöst. Vorteilhafte Weiterbildungen ergeben sich aus den Unteransprüchen.

So weist ein Moment hebel eine zur Montage am (axialen) Gehäuseflansch einer zumindest teilweise um eine Drehachse drehenden Handwerkzeugmaschine geeignete Klemmschelle und einen mit dieser verbundenen radialen Seitenhebel auf, der endseitig eine axial orientierte Kontakfläche aufweist, wobei der Seitenhebel über ein Schwenkgelenk axial schwenkbar mit der Klemmschelle verbunden ist.

Durch die durch das Schwenkgelenk ermöglichte Schwenkbewegung des Seitenhebels liegt, unabhängig vom axialen Vorschub der Handwerkzeugmaschine, die Kontaktfläche des Seitenhebels immer haftreibend auf dem Untergrund auf, bspw. auf rauhem Beton. Diese Haftreibung kann über den Anpressdruck des Seitenhebels (bspw. mit der Hand oder mit einer aufgestellten Fusssohle des Nutzers) intuitiv vergrössert werden, um das beim Diamantkernbohren auftretende Drehmoment sicher zum Untergrund abzuleiten. Zudem koppelt die Handwerkzeugmaschine über den Seitenhebel und die Kontaktfläche akustisch an den Untergrund an, wodurch allfällige Vibrationen der Handwerkzeugmaschine gedämpft werden. Zudem lässt sich die Handwerkzeugmaschine durch den Untergrundkontakt in den verbleibenden Freiheitsgraden einfacher führen und auch das Anbohren wird durch den Fixpunkt des Untergrundkontaktes erleichtert.

Vorteilhaft ist die Kontaktfläche gummiert, wodurch bei gleicher Anpresskraft die Haftreibung vergrössert wird.

Vorteilhaft ist die Kontaktfläche als Rollfläche einer radial rollbaren Kontaktrolle ausgebildet, wodurch die beim Vorschub auftretende Radialbewegung der Kontaktfläche reibungsarm ist. Vorteilhaft ist die Kontaktrolle manuell dreharretierbar, wodurch diese beim Anbohren einen am Untergrund festen Fixpunkt ausbildet.

Vorteilhaft ist der Seitenhebel zur (montierten) Handwerkzeugmaschine hin gekrümmt, wodurch der im mittleren Längsdrittel liegende Angriffspunkt näher maschinenseitig ist.

Vorteilhaft ist maschinenseitig am Seitenhebel, weiter vorteilhaft im mittleren Längsdrittel, ein Handgriff angeordnet, wodurch die Anpresskraft ergonomisch aufbringbar ist.

Vorteilhaft ist der Handgriff tangential orientiert, wodurch dieser zwar zur Übertragung von axialen, nicht aber von tangentialen Kräften auf den Nutzer taugt, wodurch der Handgriff ermüdungsarm ist.

Vorteilhaft ist der Handgriff ein (verschwenkt festlegbarer) geschlossener Bügel handgriff, wodurch die Hand des Nutzers durch die beiden Aussenbügel vor Kontakten (aus Tangentialrichtung) geschützt ist.

Die Erfindung wird bezüglich eines vorteilhaften Ausführungsbeispiels näher erläutert mit einer Darstellung eines Moment hebels einer Handwerkzeugmaschine

Nach der Darstellung ist ein Moment hebel 1 am Gehäuseflansch 2 einer, eine Kernbohrkrone 8 um eine Drehachse A drehend antreibende, Handwerkzeugmaschine 3 über eine passende Klemmschelle 4 montierbar festgelegt. Der Moment hebel 1 weist einen radialen Seitenhebel 5 auf, der endseitig eine axial orientierte gummierte Kontakfläche 6 einer radial rollbaren sowie dreharretierbaren Kontaktrolle 9 aufweist, die haftreibschlüssig auf dem rauhen Untergrund 11 anliegt. Der Seitenhebel 5 ist über ein Schwenkgelenk 7 längs zur Drehachse A verschwenkbar mit der Klemmschelle 4 verbunden. Der zur Handwerkzeugmaschine 3 hin gekrümmte Seitenhebel 5 weist im mittleren Längsdrittel maschinenseitig einen Handgriff 10 auf, der sich tangential (senkrecht zur Darstellungsebene) erstreckt sowie als geschlossener Bügel handgriff mit zwei (der zweite liegt in der Darstellungsebene hinter dem ersten) Griffbügeln 12 ausgebildet und bezüglich des Seitenhebels 5 verschwenkt festlegbar ist.

## Patentansprüche

1. Momenthebel mit einer zur Montage am Gehäuseflansch (2) einer zumindest teilweise um eine Drehachse (A) drehenden Handwerkzeugmaschine (3) geeignete Klemmschelle (4) und mit einem, mit dieser verbundenen, radialen Seitenhebel (5), der endseitig eine axial orientierte Kontakfläche (6) aufweist, **dadurch gekennzeichnet, dass** der Seitenhebel (5) über ein Schwenkgelenk (7) axial schwenkbar mit der Klemmschelle (4) verbunden ist.

2. Moment hebel nach Anspruch 1, **dadurch gekennzeichnet, dass** die Kontaktfläche (6) gummiert ist.

3. Moment hebel nach Anspruch 1 oder 2, **dadurch gekennzeichnet, dass** die Kontaktfläche (6) als Rollfläche einer Kontaktrolle (9) ausgebildet ist.

4. Moment hebel nach Anspruch 3, **dadurch gekennzeichnet, dass** die Kontaktrolle manuell dreharretierbar ist.

5. Moment hebel nach einem der Ansprüche 1 bis 4, **dadurch gekennzeichnet, dass** der Seitenhebel (5) gekrümmt ist.

6. Moment hebel nach einem der Ansprüche 1 bis 5, **dadurch gekennzeichnet, dass** am Seitenhebel (5) ein Handgriff (10) angeordnet ist.

7. Moment hebel nach Anspruch 6, **dadurch gekennzeichnet, dass** der Handgriff (10) tangential orientiert ist.

8. Momenthebel nach Anspruch 6 oder 7, **dadurch gekennzeichnet, dass** der Handgriff (10) ein geschlossener Bügel handgriff ist.
